# FASCICULE DE BREVET EUROPEEN

(11) **EP 0 995 009 B1**
(45) Date de publication et mention de la délivrance du brevet: **14.04.2004**
(21) Numéro de dépôt: 99918027.6
(22) Date de dépôt: 07.05.1999
(51) Int. Cl.: E21B 21/06

(54) **DISPOSITIF ET METHODE DE MESURE DU DEBIT DE DEBLAIS DE FORAGE**
VORRICHTUNG UND VERFAHREN ZUR BESTIMMUNG DES BOHRKLEINMASSENSTROMES
DEVICE AND METHOD FOR MEASURING THE FLOW RATE OF DRILL CUTTINGS

(30) Priorité: 07.05.1998 FR 9805822
(43) Date de publication de la demande: 26.04.2000
(73) Titulaire: Geoservices S.A, 93151 Le Blanc-Mesnil Cedex (FR)
(72) Inventeur: LECANN, Jean-Paul, F-77230 Dammartin en Goelle (FR)
(74) Mandataire: Blot, Philippe Robert Emile
(86) Numéro de dépôt international: PCT/FR1999/001090
(87) Numéro de publication internationale: WO 1999/057415

(56) Documents cités:
- WO-A-93/05366

## Description

La présente invention concerne un dispositif et une méthode pour effectuer des mesures sur des débris de forage ou « cuttings », en particulier pour mesurer en continu par le principe d'une pesée, le débit des débris remontés du fond d'un puits foré par l'intermédiaire d'un outil entraîné en rotation et à l'aide d'un fluide de nettoyage.

Jusqu'à maintenant, dans le métier de « mud logger » ou de fournisseur de services de surveillances des informations remontées par le moyen du fluide de circulation en cours de forage, les données concernant les déblais se limitent à une observation ponctuelle et approximative des morceaux de roche qui remontent à la surface et que le géologue de chantier recueille à intervalle régulier à la sortie d'un tamis vibrant. Il est donc impossible d'examiner des tendances concernant le débit de déblais : le débit peut diminuer si le nettoyage du puits n'est pas suffisant, le débit peut augmenter si les parois du puits s'écroulent ou si le diamètre du forage est agrandi.

L'objet de la présente invention concerne un système capable de nous renseigner, en surface, sur le débit massique et/ou volumique instantané de roches forées par un outil de forage.

Le document WO-A-93 0 5366 concerne un dispositif suivant le préambule de la revendication 1 et une méthode suivant le préambule de la revendication 8.

On connaît le document US-4413511 qui décrit un système de mesure en continu du volume de déblais de forage et de la quantité de fluide de forage entraînée avec ces mêmes déblais. Ce système n'a pas le même objectif que la présente invention et est différent structurellement, notamment par les moyens de mesures qui utilisent des bacs remplis d'un fluide dont la variation du niveau est mesurée en continu.

Ainsi, la présente invention concerne un dispositif pour mesurer le débit de déblais d'un forage remontés à la surface par l'intermédiaire d'un fluide de forage selon la revendication 1.

Les moyens de basculement peuvent comporter un arbre rotatif sur deux paliers, un vérin pneumatique lié audit arbre, et une pièce de liaison dudit vérin avec un bâti fixe.

Ladite cellule de mesure peut être disposée sur ladite pièce de liaison.

La cellule peut mesurer une contrainte de flexion de la pièce de liaison, ladite contrainte étant sensiblement proportionnelle au poids des déblais recueilli.

Les moyens de basculement peuvent comprendre des composants pneumatiques de logique de commande des séquences de fonctionnement desdits moyens de basculement.

L'invention concerne également une méthode de mesure du débit de déblais de forage remontés à la surface par l'intermédiaire d'un fluide de forage selon la revendication 8.

Dans la méthode de mesure les paramètres peuvent être exprimés en fonction du débit massique.

Dans une variante, on peut mesurer la densité des déblais recueillis.

Dans la variante précédente, on peut mesurer la densité des déblais secs, c'est-à-dire après élimination du fluide de forage.

On peut exprimer les paramètres en débit volumique en utilisant au moins l'une des mesures de la densité : avant ou après élimination du fluide de forage.

Dans le but d'exploiter la mesure de débit des déblais, on a développé le présent dispositif à partir de la recherche de deux applications principales :
a) Pouvoir visualiser :
   ■ une image provisoire du profil du puits,
   ■ la tendance à « l'excédent » ou au « déficit » par rapport au volume théorique foré.
b) Pouvoir corréler cette image au contexte réel des opérations de forage en cours, pour connaître l'influence de certaines actions de forage sur le comportement de la mesure de débit massique ou volumique des déblais.

Par cette nouvelle mesure de débit volumique ou massique des déblais, on dispose désormais d'une observation de l'historique des retours de déblais replacée dans son contexte de forage (comportement et tendances de la mesure, répétitivité des phénomènes observés).

On donne ainsi au foreur les moyens d'optimiser le nettoyage du puits ou de diagnostiquer les instabilités des parois.

La présente invention sera mieux comprise et ses avantages apparaîtront plus clairement à la lecture qui suit des exemples de réalisation, nullement limitatifs, illustrés par les figures ci-annexées, parmi lesquelles :
◆ La figure 1 décrit le principe général de la surveillance en cours de forage.
◆ La figure 2A décrit en vue de dessus une réalisation du dispositif selon l'invention.
◆ La figure 2B montre une vue de côté du dispositif.
◆ La figure 3 montre un exemple de courbe d'enregistrement du poids des déblais.
◆ La figure 4 montre un exemple d'enregistrement en continu du débit de déblais en corrélation avec une opération de forage.

La figure 1 montre un puits 1 foré à l'aide d'un outil de forage 2 entraîné en rotation par une installation de surface 3 (table de rotation). Une tour de forage 4 conventionnelle contrôle le poids sur l'outil 2 grâce aux moyens de levage auxquels est liée une tête d'injection 5. Cette tête d'injection 5 est vissée sur la partie supérieure d'une garniture de forage 7 composée d'un ensemble de tubes ou tiges de forage.

Le principe de forage comprend une installation de pompage 6 qui refoule un fluide dit « de forage » dans l'espace intérieur 8 de la garniture par l'intermédiaire d'une pompe, d'une conduite 9 et de la tête d'injection 5.

Le fluide de forage descend vers le fond du puits pour jaillir hors de la garniture au niveau de l'outil de forage équipé de jets destinés à nettoyer les débris de roche, à la fois des taillants et du front de taille.

Le fluide en remontant vers la surface dans l'espace annulaire 10 défini par le puits 1 et l'extérieur des tubes 7, entraîne également vers la surface les déblais de forage.

En surface, sous le plancher de forage, une goulotte 11 déverse le fluide de forage et les débris entraînés sur un tamis vibrant 12. Un tamis vibrant comporte une ou deux toiles constituées de mailles plus ou moins grosses en fonction de la taille des débris. Les toiles sont agitées d'un mouvement vibratoire pour effectuer une séparation mécanique entre les débris et le fluide de forage. Le fluide tombe dans un bac 13 pour être recyclé directement ou après un autre traitement de séparation des particules plus fines. Les débris glissent sur la toile pour tomber dans le dispositif 14 selon l'invention où le débit massique est mesuré.

Ensuite, les débris pesés sont déchargés par le moyen du présent dispositif dans une fosse de rejet 15.

La figure 2A décrit une réalisation du dispositif selon l'invention. Elle représente en vue de dessus les moyens pour recueillir les débris et les moyens pour peser lesdits débris. La référence 16 désigne un réceptacle en forme de godet destiné à être placé sous la verse du tamis vibrant (référence 12, figure 1). La largeur du godet 16 est au moins égale à la largeur du tamis vibrant de façon à recueillir la totalité des déblais qui sont retenus par la toile.

De part et d'autre du godet, des bras 17 relient le godet à un arbre 18 fixé par au moins deux paliers 19. Le godet est ainsi lié en rotation avec l'arbre 18. Ainsi, la rotation dudit arbre 18 fait basculer le godet entre au moins une position de réception de déblais et une position de vidange des déblais. La présence des deux paliers 19 et de l'arbre 18 rigidement fixe au godet 16 permet d'obtenir une très grande rigidité de l'ensemble et de résister ainsi aux chocs, vibrations et surcharges couramment rencontrées dans la zone qui entoure les tamis vibrants.

A une extrémité de l'arbre, une prolongation pénètre dans un boîtier 20 étanche aux fluides extérieurs. Ce boîtier contient les différents moyens pour effectuer la rotation d'au moins un quart de tour de l'arbre 18 et les moyens de pesage des matériaux recueillis par le godet 16. On ne décrira pas ici les moyens pour fixer et disposer le dispositif à proximité du tamis vibrant car ils sont à la portée de l'homme du métier de la mécanique générale.

La figure 2B décrit plus précisément une réalisation particulière pour les moyens de mécanisation et de basculement dudit godet.

Cette figure est une vue de côté, schématique, du dispositif selon l'invention. Le godet 16 est lié en rotation avec l'arbre 18 par l'intermédiaire des bras 17. Un autre bras 23 est également lié en rotation avec l'arbre 18. Sur l'extrémité du bras 23, la tige 22 du vérin 21 pneumatique, hydraulique ou mécanique est attachée.

L'extrémité 26 du corps du vérin 21 coopère avec une pièce 25 qui a la double fonction de tenir le vérin pour qu'il puisse actionner le godet et de transmettre l'effort dû au poids de la charge contenue dans le godet à une cellule 24 de mesure de ladite contrainte, par exemple du type jauge de contraintes. Une butée haute et basse 50 permet d'éviter qu'une surcharge soit appliquée sur la cellule 24 en limitant le déplacement de l'extrémité libre de cette cellule. Ces butées sont ajustables de façon qu'en fonctionnement normal elles ne rentrent pas en contact avec l'extrémité libre de la cellule 24 mais que le contact se fasse avant que la cellule soit endommagée par une surcharge.

Le boîtier 20 contient de plus les moyens de commande 27, par exemple une servo valve pneumatique alimentée par un conduit d'air comprimé 28 et télécommandée par une ligne 29 de commande, pneumatique, hydraulique ou électrique. En particulier, on peut concevoir un système de commande du vérin 21 composé de deux temporisateurs pneumatiques commandant des valves pneumatiques. Un temporisateur sert à régler le temps pendant lequel le godet 16 est relevé et au cours duquel les déblais de forage s'y accumulent. Le deuxième temporisateur sert à régler le temps pendant lequel le godet est basculé de façon à permettre aux déblais qui s'y sont accumulés d'être déversés avant de reprendre un nouveau cycle de mesure. Chaque temporisateur est réglable séparément ce qui permet d'adapter le cycle du dispositif aux conditions de forage et de circulation. Des canalisations 30 alimentent le côté piston ou le côté tige pour déplacer la tige 22 dans un sens ou dans l'autre. Bien entendu, on pourra utiliser également un vérin simple effet. Sur la figure 2B, la silhouette 16A représente la position du godet dans la position de vidange du godet. Avec ce dispositif, il n'est nécessaire d'amener qu'un seul conduit d'alimentation en air comprimé au dispositif de commande et un seul fil électrique pour la mesure de l'effort synonyme du poids des déblais s'accumulant dans le godet. On simplifie ainsi grandement la mise en conformité du système aux normes de sécurité électriques. De même la mise en oeuvre, la maintenance et la fiabilité du système sont grandement améliorées.

Il est clair que la présente invention n'est pas limitée à la réalisation décrite par la figure 2B. En effet, la cellule de mesure 24 peut être placée dans un autre endroit sur les moyens de basculement, par exemple au niveau des paliers 19, sur l'arbre 18, au niveau de la tige de piston 22, ou autre.

Le fonctionnement de la mesure de pesée est le suivant :
□ Au point de départ, le godet est dans la position horizontale (selon la figure 2B) pour recueillir les déblais.
□ Par l'intermédiaire mécanique des bras 17, de l'arbre 18, du bras de levier 23, du vérin 21 et de la pièce 25, la force correspondante au poids des déblais accumulés dans le godet, se traduit par une contrainte proportionnelle à ladite force mesurée par la cellule 24.
□ La cellule 24 transmet, de préférence électriquement, la mesure de contrainte à une installation d'enregistrement et de traitement.
□ L'installation d'enregistrement et de traitement enregistre en fonction du temps l'évolution en temps réel de la contrainte, c'est-à-dire du poids de déblais.
□ Au bout d'un certain temps, fonction par exemple du débit de fluide de forage en retour du fond de puits, il faut vider le godet. Par exemple, le temps de remplissage peut être réglé entre 0 et 16 minutes et le temps de basculement entre 0 et 30 secondes par des temporisations pneumatiques. Les systèmes de commande envoient l'ordre de rentrée de la tige de vérin, ce qui effectue le basculement du godet dans la position 16A (figure2B). Les déblais sont déversés dans une fosse ou sur un tapis qui entraîne les déblais vers le rejet. On peut adjoindre un jet d'eau qui se déclenche lorsque le godet est dans la position de vidange, pour rincer le godet et effectuer une vidange aussi complète que possible.
□ Dans une variante, l'opération peut décider de fonctionner en tenant compte d'un poids admissible dans le godet. Lorsque la mesure de poids atteint une valeur déterminée, l'ordre de vidange du godet est alors envoyé.

Bien entendu, des dispositions équivalentes des différents moyens mécaniques, peuvent être utilisés dans sortir du domaine de la présente invention.

La figure 3 représente un exemple d'enregistrement des poids P de déblais (abscisse) en fonction du temps t (ordonnées).

La courbe 31 représente l'augmentation de poids des déblais dans le godet. La calibration de la cellule de mesure est effectuée régulièrement avec la pesée d'au moins deux poids connus. On peut observer sur cet enregistrement réel des anomalies 32 causées par des instabilités de signal. Le logiciel de traitement efface ces anomalies, comme on peut l'observer en 33.

Les anomalies de mesure peuvent être de plusieurs ordres. On peut ainsi citer, à titre d'exemple, la génération de bruits de mesure dus aux vibrations en provenance des tamis vibrants ou des variations anormales comme une baisse due à des interventions extérieures (manipulation par le personnel de chantier, prise d'un échantillon de déblais). Le bruit peut être filtré analogiquement en amont du système d'acquisition de données ou logiquement par le logiciel d'acquisition de données. Les baisses anormales sont traitées au niveau du logiciel d'acquisition en fixant le signal 31 constant à la dernière donnée acquise dès qu'une diminution du signal est détectée.

La courbe 34 est le résultat du cumul des poids mesurés après plusieurs séquences de remplissage et de vidange.

Au temps tv, l'ordre de basculement du godet en envoyé, en fonction d'un intervalle de temps donné ou d'une valeur atteinte du poids de déblais (par exemple la moitié du poids maximum que peut recueillir le godet).

A la vidange, la courbe de poids 31 diminue rapidement consécutivement à la vidange. Les pics parasites que l'on observe sont dus à la dynamique des déplacements. L'intervalle de temps V correspond au temps de vidange. Au point 35, le godet a repris la position horizontale et le poids des déblais recueillis augmente. La courbe 34 cumule le poids en train d'être mesuré avec la valeur de poids cumulée au moment de la phase de vidange. On constate ainsi sur la figure 3 que la mesure 31 n'est pas exploitable pendant l'intervalle de temps V. Cependant on peut estimer les variations de cette mesure pendant cet intervalle en exploitant les variations du signal 31 avant que le signal de basculement ait été donné au temps tv. A titre d'exemple on peut calculer la droite des moindres carrés sur une période avant le temps tv et estimer l'évolution pendant l'intervalle de temps V d'après la pente de cette droite des moindres carrés. D'autres méthodes peuvent aussi être envisagées, soit utilisant l'évolution du signal 31 avant le temps tv mais aussi utilisant son évolution une fois le godet revenu en position de mesure au temps tr.

La vidange du godet pendant l'intervalle de temps V n'est pas obligatoire. En effet au temps tr le godet revient en position horizontale et le signal 31 indique une certaine valeur qui dépend en particulier de la quantité de déblais qui ont pu rester collés dans le godet 16. Le logiciel d'acquisition utilise cette valeur au temps tr comme nouveau zéro de mesure et ne prend donc en compte l'évolution du signal 31 que par rapport à ce nouveau zéro. Ainsi, le signal résultant 34 représente exactement le poids des déblais tombés dans le godet au cours du temps.

Cette méthodologie permet aussi le suivi de la qualité de la mesure. Si le zéro du signal 31 au temps tr a tendance à augmenter avec le temps cela signifie que le nettoyage du godet s'effectue de moins en moins bien et qu'il faut intervenir pour le nettoyer. On évite ainsi une perte de qualité consécutive à un débordement du godet 16 parce qu'au cours du temps il s'est vidé de moins en moins bien des déblais y tombant.

A partir de la mesure du poids cumulé, on calcule le volume équivalent selon la formule : Volume=poids/densité.

La mesure de la densité du mélange tombant dans le godet est faite par un opérateur selon le pas d'échantillonnage géologique déterminé pour une phase de forage, ou dans le cas d'un changement de faciès lithologique. De nombreuses méthodologies sont possibles pour mesurer la densité du mélange tombant dans le godet. Une des plus simples et des plus fiables consiste à remplir un récipient de volume connu avec le mélange et de peser le récipient sur une balance de précision. Il faut éviter que de l'air soit emprisonné dans le récipient quand on le remplit du mélange qui est composé de particules solides de tailles variables (les déblais) et de liquide (le fluide de forage). Une des méthodes les plus éprouvées est de mettre le récipient sur un support vibrant et de continuer à le remplir jusqu'au niveau requis.

La conversion nécessite aussi de connaître la densité du fluide de forage et celle des déblais nettoyés et séchés. Des méthodes éprouvées existent pour mesurer ces deux densités. Pour le fluide de forage on peut citer la balance à boue ou le densimètre gamma ou coriolis. Pour les déblais nettoyés et séchés on peut utiliser par exemple la méthode constituant à peser un volume déterminé de déblais et à mesurer ce volume en mesurant l'augmentation de volume d'un fluide adapté après y avoir plongé les déblais.

Ces trois mesures faites on peut alors convertir la mesure de poids de déblais en mesure de volume de déblais en utilisant la formule suivante :$\text{Volume} \text{=} \text{Mass} \text{*} \frac{\text{1}}{{\text{D}}_{\text{mel}}} \text{*} \frac{{\text{D}}_{\text{mel}} {\text{- D}}_{\text{fl}}}{{\text{D}}_{\text{roc}} {\text{- D}}_{\text{fl}}}$ avec :
*D*_{*mel*} : Densité du mélange
*D*_{*fl*} : Densité du fluide de forage
*D*_{*roc*} : Densité des déblais nettoyés et séchés.

On remarque que la mesure de densité du mélange est la seule mesure nouvelle, les autres étant couramment et régulièrement faites sur les chantiers de forage. Mais cette mesure de densité du mélange apporte une information nouvelle sur l'efficacité des tamis vibrants. En effet on peut aussi mesurer le débit de fluide de forage tombant dans le godet avec les déblais. Si ce débit devient trop important cela est signe que soit les tamis vibrants ne fonctionnent pas correctement, soit la boue a perdu certaines de ses propriétés. Ces mesures seront utilisées pour de multiples calculs de comparaison et/ou d'estimation du débit volumique (du mélange ou sec) de déblais par rapport à l'opération de forage en cours.

Mis à part la visualisation du contrôle de fonctionnement des machines à peser les déblais, le système d'acquisition en temps réel offre la possibilité d'observer plusieurs paramètres essentiels, en affichage numérique comme en représentation graphique en fonction du temps ou de la profondeur forée.

Ces paramètres, en exemple peuvent être :
1. Débit des déblais en unité volume/unité temps (en litre/minute).
   Ceci est fait à partir d'un calcul de pente de la variation de poids cumulé des déblais (ou du volume) par unité de temps.
2. Débit des déblais en unité volume/longueur forée (en litre/mètre).
   Ceci est fait du cumul des mesures du volume de déblais pour un intervalle de profondeur. Ce paramètre peut être corrigé par le logiciel de traitement du temps estimé pour la remontée d'un déblais entre le fond du puits et la surface (« lag time »).
3. Ratio du débit des déblais en unité volume/débit nominal.
   Ceci est fait à partir d'un calcul de pente de la variation du volume de déblais par unité de temps divisé par la vitesse d'avancement instantanée (ROP) multipliée par la section théorique du puits foré. Ce paramètre est tracé en fonction du temps.
4. Cumul du débit des déblais en unité volume-volume foré.
   Ceci est fait à partir du cumul des mesures du volume de déblais auquel on soustrait le volume foré. Ce cumul est mis à zéro par l'opérateur.

Bien entendu, il est possible d'obtenir des paramètres similaires en débit massique au lieu de débit volumique.

Ces différents paramètres permettent de savoir si les opérations de forage ont tendance à :
avoir un manque de retours de déblais,
avoir des retours de déblais normaux,
avoir un excédent de retour de déblais.

Le paramètre 1) de débit des déblais en unité volume/unité temps (en litre/minute) permet d'analyser si certaines actions de forage sont suffisamment efficaces pour le nettoyage du puits.

En effet pour certains types de puits, les déblais ne remontent pas facilement à la surface. On est alors obligé régulièrement d'entreprendre des actions spécifiques pour nettoyer le puits. On peut ainsi citer le ramonage (reaming) ou la circulation temporaire de fluide forage de haute viscosité (viscous pills). Le suivi du débit volumique ou massique au cours du temps permet de quantifier l'efficacité de ces actions et de prendre la décision de les continuer ou de les reprendre.

Le paramètre 2) de débit des déblais en unité/longueur forée (en litre/mètre) permet d'analyser si certaines actions de forage ont tendance à faire ébouler les parois du trou par action de déstabilisation hydraulique ou mécanique. Ces actions déstabilisantes peuvent en effet casser les roches aux parois du puits par les chocs et les vibrations du train de tiges. On note alors en surface une arrivée de déblais si on est en reforage ou une augmentation du débit de déblais si on est en forage. Le suivi de l'évolution de ce paramètre avec la profondeur permet de signaler les zones du puits particulièrement fragiles. On peut ainsi au cours des manoeuvres ou en forage choisir des procédures ou des paramètres de forage qui éviteront la déstabilisation des parois du puits.

Ce paramètre a aussi un autre intérêt : dans certains cas, les parois du puits s'éboulent naturellement provoquant des caves où les déblais vont avoir tendance à s'accumuler. Le suivi de ce paramètre peut permettre de repérer ces zones de cavage, d'estimer les déblais s'y accumulant et de signaler des événements remettant en circulation les déblais accumulés dans les caves. On voit ainsi que ce paramètre apporte une aide précieuse en cas de forage dans des formations instables.

Le paramètre 3) de ratio de débit des déblais en unité volume/débit nominal permet de donner une indication instantanée de la qualité du nettoyage du puits. En condition idéale, ce ratio doit être égal à 1. S'il devient inférieur à 1 cela signifie que des déblais s'accumulent dans le puits et qu'à la longue il y a risque de coincement du train de tiges par les déblais. S'il devient supérieur à 1 cela signifie que soit des déblais sont remis en circulation, soit le trou s'élargit par l'action abrasive ou chimique du fluide de forage ou mécanique du train de tiges.

Le paramètre 4) de cumul du débit des déblais en unité volume-volume foré permet de quantifier l'évolution du degré d'encrassement du puits, c'est-à-dire du niveau d'encombrement du puits par des déblais, ce qui donne une évaluation du niveau de risque de coincement ultérieur de la garniture dans le puits.

Outre ces paramètres, la mesure obtenue par le dispositif selon l'invention, contient beaucoup d'autres informations, par exemple :
◆ La décroissance de la quantité de déblais quand on arrête la rotation, qui pourrait être reliée à une quantité de transport du fluide de forage, par exemple dans le cas de puits fortement déviés pour lesquels les déblais sont mécaniquement dégagés du fond et mis en suspension par la rotation des tiges.
◆ Un phénomène de « pompage » des déblais dans certains cas, c'est-à-dire l'entrainement des déblais par le déplacement vers la surface de la garniture de forage qui joue alors pratiquement le rôle d'un piston.

La figure 4 illustre un des enregistrements que l'opérateur peut obtenir dans l'installation de traitement de surface. La colonne A représente la position du moufle de la tour de forage, ce qui représente l'approfondissement du forage. La graduation en abscisse est en mètre (m), en heure en ordonnée. La pente des pics donne la vitesse de pénétration de l'outil (ROP). La colonne B représente la vitesse de rotation de la garniture de forage en tours par minute. La colonne C donne le débit de fluide de forage injecté dans puits, en litre/minute. La colonne D représente le débit des déblais pendant l'opération de forage.

On remarque que le débit de déblais diminue lentement pendant la phase de forage référencée 40, mais que les deux aller et retour 41 et 42 de la garniture sur environ 30 mètres permettent de faire remonter une quantité importante de déblais.

## Revendications

1. Dispositif pour mesurer le débit de déblais d'un forage remontés à la surface par l'intermédiaire d'un fluide de forage, ledit dispositif comportant des moyens pour recueillir (11 à 15) lesdits déblais, des moyens de mesure en continu du poids des déblais recueillis, dans lequel les moyens pour recueillir les déblais comportent un réceptacle en forme de godet (16) pivotant sur un axe (18) et des moyens de basculement (20) dudit réceptacle de façon à vidanger ledit godet, et dans lequel les moyens de mesure comportent une cellule de mesure (24) liée auxdits moyens de basculement pour mesurer une contrainte sensiblement proportionnelle au poids des déblais recueillis, le dispositif comprenant en outre des moyens de commande des moyens de basculement,
**caractérisé en ce que** :
(a) le dispositif comprend des moyens de détermination du poids cumulé de déblais en fonction du temps après plusieurs séquences de remplissage et de vidange du godet (16) pour calculer le débit de déblais à partir de la variation de poids cumulé des déblais par unité de temps, et **en ce que** :
(b) les moyens de commande comprennent en outre un temporisateur pour régler le temps pendant lequel le godet (16) est relevé et des moyens de réglage de ce temporisateur en fonction des conditions de forage et de circulation du fluide de forage.

2. Dispositif selon la revendication 1, **caractérisé en ce qu'**il comprend en outre des moyens d'estimation des variations de la mesure de poids cumulé pendant le temps de vidange dudit godet (16) qui tiennent compte de l'évolution de cette mesure avant la vidange ou/et après que le godet (16) est revenu en position de mesure.

3. Dispositif selon l'une des revendications 1 ou 2, **caractérisé en ce qu'**il comprend des moyens d'acquisition de la quantité de déblais qui ont pu rester collés dans le godet (16) lorsqu'il revient en position horizontale et des moyens de suivi de la qualité du nettoyage du godet (16) en fonction de l'augmentation dans le temps de la valeur du poids de déblais qui ont pu rester collés.

4. Dispositif selon l'une des revendications 1 à 3, dans lequel lesdits moyens de basculement comportent un arbre (18) formant axe, rotatif sur deux paliers (19), un vérin pneumatique (21) lié audit arbre, et une pièce de liaison (25) dudit vérin avec un bâti fixe (20).

5. Dispositif selon la revendication 4, dans lequel ladite cellule de mesure (24) est disposée sur ladite pièce de liaison (25).

6. Dispositif selon la revendication 5, dans lequel ladite cellule mesure une contrainte de flexion de ladite pièce de liaison, ladite contrainte étant sensiblement proportionnelle au poids des déblais recueilli.

7. Dispositif selon la revendication 1, dans lequel lesdits moyens de basculement comprennent des composants pneumatiques de logique de commande (27, 28, 29) des séquences de fonctionnement desdits moyens de basculement.

8. Méthode de mesure du débit de déblais de forage remontés à la surface par l'intermédiaire d'un fluide de forage dans laquelle on effectue les étapes suivantes :
a) on recueille les déblais dans un réceptacle (16),
b) on pèse lesdits déblais accumulés,
c) on vidange ledit réceptacle,
d) on répète les opérations a), b) et c),
**caractérisée en ce que** :
- au cours de l'étape a), on règle une durée de manière déterminée en fonction des conditions de forage et de circulation du fluide de forage et on recueille les déblais en continu pendant ladite durée dans ledit réceptacle (16),
- au cours de l'étape b), on pèse en continu lesdits déblais accumulés dans ledit réceptacle (16) pendant ladite durée déterminée,
- au cours de l'étape c), on vidange ledit réceptacle à la fin de ladite durée déterminée,
- puis, après l'étape d) de répétition,
e) on cumule les poids des déblais après plusieurs opérations de vidange et de remplissage par des moyens de traitement de la mesure,
f) on effectue un calcul du débit de déblais sur la base des poids cumulés,
g) on traite la mesure de débit des déblais pour calculer et/ou enregistrer au moins un des paramètres suivants : le débit des déblais en fonction du temps, le rapport du débit des déblais sur la vitesse d'avancement, le rapport du débit mesuré des déblais sur le débit théorique de déblais forés, la différence entre le débit mesuré des déblais et le débit théorique de déblais foré.

9. Méthode de mesure selon la revendication 8 **caractérisée en ce que** au cours de l'étape e), on estime les variations de la mesure de poids cumulé pendant le temps de vidange en tenant compte de l'évolution de la mesure avant la vidange ou/et après que le godet est revenu en position de mesure.

10. Méthode de mesure selon l'une des revendications 8 ou 9, **caractérisée en ce que** au début de l'étape a), on effectue l'acquisition du poids de déblais qui ont pu rester collés dans le godet lorsqu'il revient en position horizontale et on estime la qualité du nettoyage du godet sur la base de l'augmentation dans le temps de cette valeur du poids de déblais qui ont pu rester collés.

11. Méthode de mesure selon l'une des revendications 8 à 10, dans laquelle on utilise le débit massique pour calculer lesdits paramètres.

12. Méthode selon l'une des revendications 8 à 10, dans laquelle on mesure la densité des déblais recueillis.

13. Méthode selon l'une des revendications 8 à 10, dans laquelle on mesure la densité des déblais secs, c'est-à-dire après élimination du fluide de forage.

14. Méthode selon la revendication 12, dans laquelle on utilise pour calculer lesdits paramètres le débit volumique utilisant lesdites mesures de densité.

## Patentansprüche

1. Vorrichtung zur Messung des Durchsatzes von Bohrklein, das mit Hilfe einer Bohrflüssigkeit zur Oberfläche transportiert wird, welche Vorrichtung eine Sammeleinrichtung (11 bis 15) für das Bohrklein und Mittel zur fortlaufenden Messung des Gewichts des gesammelten Bohrkleins aufweist, wobei die Sammeleinrichtung einen Behälter in der Form eines Kübels (16), der um eine Achse (18) schwenkbar ist, und eine Kippeinrichtung (20) für den Behälter aufweist, um den genannten Kübel zu entleeren, und die Meßeinrichtung eine Meßzelle (24) aufweist, die mit der genannten Kippeinrichtung verbunden ist, um eine Beanspruchung zu messen, die zu dem Gewicht des gesammelten Bohrkleins im wesentlichen proportional ist, wobei die Vorrichtung außerdem eine Steuereinrichtung für die Kippeinrichtung aufweist, **dadurch gekennzeichnet, daß**:
(a) die Vorrichtung eine Einrichtung zur Bestimmung des kumulierten Gewichts des Bohrkleins als Funktion der Zeit nach mehreren Füllungs- und Entleerungssequenzen des Kübels (16) aufweist, um den Durchsatz des Bohrkleins anhand der Änderung des kumulierten Gewichts des Bohrkleins pro Zeiteinheit zu berechnen, und daß:
(b) die Steuereinrichtung außerdem einen Zeitgeber zur Steuerung der Zeit, in der der Kübel angehoben ist, und eine Einrichtung zur Steuerung dieses Zeitgebers in Abhängigkeit von den Bedingungen der Bohrung und der Zirkulation der Bohrflüssigkeit aufweist.

2. Vorrichtung nach Anspruch 1, **dadurch gekennzeichnet, daß** sie außerdem eine Einrichtung zur Abschätzung der Änderungen des Meßwertes für das Gewicht, das während der Entleerungszeit des Kübels (16) kumuliert wurde, aufweist, die der Entwicklung dieses Meßwertes vor der Entleerung und/oder nachdem der Kübel (16) in seine Meßposition zurückgekehrt ist Rechnung trägt.

3. Vorrichtung nach Anspruch 1 oder 2, **dadurch gekennzeichnet, daß** sie eine Einrichtung zur Aufnahme der Menge an Bohrklein aufweist, die in dem Kübel (16) kleben bleiben konnte, wenn der in die horizontale Position zurückkehrt, und eine Einrichtung zum Verfolgen der Qualität der Reinigung des Kübels (16) als Funktion der zeitlichen Zunahme des Gewichts des Bohrkleins, das kleben bleiben konnte.

4. Vorrichtung nach einem der Ansprüche 1 bis 3, bei der die Kippeinrichtung eine in zwei Lagern (19) drehbare Welle (18), einen mit der Welle verbundenen Pneumatikzylinder (21) und ein Verbindungsteil (25) aufweist, das den Pneumatikzylinder mit einem festen Gestell (20) verbindet.

5. Vorrichtung nach Anspruch 4, bei der die Meßzelle (24) an dem Verbindungsteil (25) angeordnet ist.

6. Vorrichtung nach Anspruch 5. bei der die Meßzelle eine Biegebeanspruchung des genannten Verbindungsteils mißt, welche Biegebeanspruchung im wesentlichen proportional zum Gewicht des gesammelten Bohrkleins ist.

7. Vorrichtung nach Anspruch 1, bei der die Kippeinrichtung pneumatische Komponenten einer Steuerlogik (27, 28, 29) für Funktionssequenzen der Kippeinrichtung aufweist.

8. Verfahren zur Messung des Durchsatzes von Bohrklein, das mit Hilfe einer Bohrflüssigkeit zur Oberfläche transportiert wird, bei dem die folgenden Schritte ausgeführt werden:
a) man sammelt das Bohrklein in einem Behälter (16).
b) man wiegt das gesammelte Bohrklein,
c) man entleert den genannten Behälter,
d) man wiederholt die Schritte a), b) und c),
**dadurch gekennzeichnet, daß**:
- man in Schritt a) eine Dauer so steuert, daß sie von den Bedingungen der Bohrung und der Zirkulation der Borhrflüssigkeit abhänging ist, und das Bohrklein während dieser Dauer fortlaufend in dem Behälter (16) sammelt,
- man in Schritt b) fortlaufend das während der genannten Dauer in dem Behälter (16) gesammelte Bohrklein wiegt.
- man in Schritt c) den Behälter am Ende der genannten Dauer entleert
- und man dann nach dem Wiederholungsschritt d)
e) die Bohrkleingewichte nach mehreren Entleerungs- und Wiederbefüllungsvorgängen mit einer Meßwertverarbeitungseinrichtung kumuliert,
f) den Bohrkleindurchsatz auf der Grundlage der kumulierten Gewichte berechnet.
g) das Meßergebnis für den Bohrkleindurchsatz verarbeitet, um wenigstens einen der folgenden Parameter zu berechnen und/oder zu registrieren: den Bohrkleindurchsatz als Funktion der Zeit, das Verhältnis zwischen dem Bohrkleindurchsatz und der Vortriebsgeschwindigkeit, das Verhältnis zwischen dem gemessenen Bohrkleindurchsatz und dem theoretischen Bohrkleindurchsatz, die Differenz zwischen dem gemessenen Bohrkleindurchsatz und dem theoretischen Bohrkleindurchsatz.

9. Verfahren nach Anspruch 8, **dadurch gekennzeichnet, daß** man in Schritt e) die Änderungen des Meßwertes für das während der Entleerungszeit kumulierte Gewicht abschätzt, unter Berücksichtigung der Entwicklung des Meßwertes vor der Entleerung und/oder nachdem der Kübel in seine Meßposition zurückgekehrt ist.

10. Verfahren nach Anspruch 8 oder 9, **dadurch gekennzeichnet, daß** man in Schritt a) das Gewicht des Bohrkleins erfasst, das in dem Kübel kleben bleiben konnte, wenn der in die horizontale Position zurückkehrt, und die Qualität der Reinigung des Kübels auf der Grundlage der zeitlichen Zunahme dieses Gewichts des Bohrkleins, das kleben bleiben konnte, bewertet.

11. Verfahren nach einem der Ansprüche 8 bis 10, bei dem der Massendurchsatz zur Berechnung der genannten Parameter benutzt wird.

12. Verfahren nach einem der Ansprüche 8 bis 10, bei dem die Dichte des gesammelten Bohrkleins gemessen wird.

13. Verfahren nach einem der Ansprüche 8 bis 10, bei dem die Dichte des trockenen Bohrkleins gemessen wird, also nach Abseparation der Bohrflüssigkeit.

14. Verfahren nach Anspruch 12, bei dem der anhand der gemessenen Dichten erhaltene Volumendurchsatz zur Berechnung der genannten Parameter benutzt wird.

## Claims

1. Device for measuring the flow rate of drill cuttings brought up to the surface by means of a drilling fluid, said device comprising means (11 to 15) for collecting the cuttings, measuring means for continuously weighing the collected cuttings, wherein the means for collecting the cuttings comprise a container in the shape of a bucket (16) articulated on a shaft (18) and means (20) for tipping the container so as to empty the bucket, and wherein the measuring means comprise a measuring cell (24) connected to the tilting means for measuring a load substantially proportional to the weight of the collected cuttings, the device further comprising means for controlling the tipping means, **characterised in that**:
a) the device comprises means for determining the cumulative weight of the cuttings as a function of time after several sequences of filling and emptying the bucket (16), so as to calculate the flow rate of cuttings from the variation in the cumulative weight of the cuttings per unit of time, and **in that**:
b) the control means further comprise a timer for regulating the time during which the bucket (16) is raised and means for regulating this timer as a function of the drilling conditions and the conditions of circulation of the drilling fluid.

2. Device according to claim 1, **characterised in that** it further comprises means for estimating variations in the measurement of the cumulative weight during the emptying time of said bucket (16), which take account of the changes in this measurement before the emptying and/or after the bucket (16) has returned to the measuring position.

3. Device according to one of claims 1 or 2, **characterised in that** it comprises means for determining the quantity of cuttings which may have remained stuck in the bucket (16) when it returns to the horizontal position and means for monitoring the quality of cleaning of the bucket (16) as a function of the increase over time in the weight of cuttings which may have remained stuck.

4. Device according to one of claims 1 to 3, wherein said tipping means comprise a shaft (18) forming a spindle which is rotatable on two bearings (19), a pneumatic jack (21) attached to said shaft, and a connector (25) for connecting said jack to a fixed structure (20).

5. Device according to claim 4, wherein said measuring cell (24) is disposed on said connector (25).

6. Device according to claim 5, wherein said cell measures flexural stress on said connector, said stress being substantially proportional to the weight of the cuttings collected.

7. Device according to claim 1, wherein said tipping means comprise pneumatic logic components (27, 28, 29) for controlling the operating sequences of said tipping means.

8. Method of measuring the flow rate of drill cuttings brought up to the surface by means of a drilling fluid, in which the following steps are carried out:
a) the cuttings are collected in a container (16),
b) the accumulated cuttings are weighed,
c) the container is emptied,
d) operations a), b) and c) are repeated,
**characterised in that**
- in step a), a specified period of time is regulated as a function of the drilling conditions and the conditions of circulation of the drilling fluid and the cuttings are collected continuously in said container (16) during said period,
- in step b), the cuttings which have accumulated in said container (16) during said specified period are continuously weighed,
- in step c) the container is emptied at the end of said specified period,
- then, after the repeating step d),
- e) the weights of the cuttings after several operations of emptying and filling are accumulated by measurement processing means,
- f) the flow rate of the cuttings is calculated on the basis of the cumulative weights,
- g) the measurement of the flow rate of the cuttings is processed in order to calculate and/or record at least one of the following parameters: the flow rate of the cuttings as a function of time, the ratio of the flow rate of the cuttings to the speed of advance, the ratio of the measured flow rate of the cuttings to the theoretical flow rate of the drilled cuttings, the difference between the measured flow rate of the cuttings and the theoretical flow rate of the drilled cuttings.

9. Method of measurement according to claim 8, **characterised in that** during step e) the variations in the measurement of cumulative weight during the emptying time are estimated, taking account of the change in the measurements before emptying and/or after the bucket has returned to the measuring position.

10. Method of measurement according to one of claims 8 or 9, **characterised in that** at the start of step a) the weight of the cuttings which may have remained stuck in the bucket when it returns to the horizontal position is determined and the quality of the cleaning of the bucket is determined on the basis of the increase over time of this value of the weight of cuttings which may have remained stuck.

11. Method of measurement according to one of claims 8 to 10, wherein the mass flow rate is used to calculate said parameters.

12. Method according to one of claims 8 to 10, wherein the density of the collected cuttings is measured.

13. Method according to one of claims 8 to 10, wherein the density of the dry cuttings is measured, i.e. after elimination of the drilling fluid.

14. Method according to claim 12, wherein said parameters are calculated by means of the flow rate by volume using said measurements of density.
